# FASCICULE DE BREVET EUROPEEN

(11) **EP 0 414 583 B1**
(45) Date de publication et mention de la délivrance du brevet: **26.08.1992**
(21) Numéro de dépôt: 90401889.2
(22) Date de dépôt: 29.06.1990
(51) Int. Cl.: F24H 1/32, F28D 9/00

(54) **Echangeur de chaleur et chaudière réalisée à l'aide d'un tel échangeur**
Wärmetauscher und Kessel mit einem solchen Wärmetauscher
Heat-exchanger and heater with such a heat-exchanger

(30) Priorité: 10.08.1989 FR 8910767
(43) Date de publication de la demande: 27.02.1991
(73) Titulaire: SOCIETE D'ETUDE ET DE CONSTRUCTION DE CHAUDIERES EN ACIER SECCACIER, F-75015 Paris (FR)
(72) Inventeur: Vabre, Georges, Croissy Sur Seine, (Yvelines) (FR)
(74) Mandataire: Cabinet HERRBURGER

(56) Documents cités:
- CH-A- 217 042
- DE-U- 8 513 974
- FR-A- 2 103 583
- FR-A- 2 211 634

## Description

La présente invention concerne un échangeur de chaleur ainsi qu'une chaudière tubulaire munie d'un tel échangeur de chaleur du type défini dans le préambule de la première revendication.

On connaît déjà un tel échangeur (FR-A-2 103 583). Mais cet échangeur connu, destiné au passage de fluides chimiques, corrosifs ne peut être utilisé comme échangeur de chaleur dans des chaudières car même si l'on fait abstraction des problèmes de tenue en température et en pression, puisqu'il est réalisé en matière plastique, ces plateaux ne constituent que l'une des parties de l'échangeur (le bloc échangeur) comprenant par ailleurs un carter qui entoure les plateaux et assure les fonctions d'étanchéité, de circulation des fluides et de branchement d'arrivée et de sortie des fluides.

Cet échangeur est relativement compliqué et ne permet pas une réalisation modulaire puisque le carter définit les limites de l'échangeur.

La présente invention a pour but de créer un échangeur de chaleur adaptable à des chaudières de puissance très différente et qui puisse, même après installation, être modifié par exemple pour être adapté à une puissance supérieure.

A cet effet, l'invention concerne un échangeur de chaleur du type défini ci-dessus, caractérisé par les caractéristiques de la première revendication.

Comme les éléments échangeurs de chaleur sont tous identiques et servent au passage d'un premier fluide, leur empilage servant au passage du second fluide, il est possible par le choix d'un nombre approprié d'éléments échangeurs de chaleur de réaliser un échangeur de chaleur d'une puissance quelconque adapté à n'importe quelle puissance de chaudière.

Même dans une installation déjà réalisée, il est possible si la puissance de la chaudière doit être augmentée, d'augmenter également les dimensions de l'échangeur de chaleur en fonction de cette nouvelle puissance.

La fabrication de l'échangeur de chaleur selon l'invention est extrêmement simple puisque l'échangeur se compose d'éléments simplement empilés et fermés sur leur côté et, d'autre part, les éléments eux-mêmes sont d'une fabrication extrêmement simple puisqu'ils se composent d'un nombre réduit de pièces fabriquées par matriçage ou par coulée et qui sont réunis par des soudures.

Suivant une autre caractéristique de l'invention, la plaque principale comporte des retours le long de deux bords parallèles pour former des entretoises d'écartement, ces bords étant rabattus et la plaque auxiliaire comporte des retours pour être soudée dans la plaque principale en retrait des retours des bords parallèles.

Cette réalisation de l'élément échangeur de chaleur entoure, grâce au retour de la plaque principale, le chemin suivi par le second fluide (fumée).

Suivant une autre caractéristique de l'invention, les plaques principale et auxiliaire sont embouties.

Suivant une autre caractéristique de l'invention, les déformations des plaques correspondent à une section ondulée, complémentaire pour la plaque principale et la plaque auxiliaire, et les entretoises sont fixées aux plaques dans les creux en regard, séparant les ondulations.

Il est également avantageux de réaliser une chaudière à laquelle est intégré un élément échangeur de chaleur selon l'invention. Cet élément peut constituer la surface inférieure de la chaudière ou le dessus de celle-ci.

Une telle chaudière, grâce à sa structure formée de panneaux, est également d'une réalisation extrêmement simple, par assemblage soudé.

La présente invention sera décrite de manière plus détaillée à l'aide des exemples de réalisation représentés schématiquement dans les dessins annexés dans lesquels :
- la figure 1 est une vue en plan d'un demi-élément d'échangeur de chaleur selon l'invention.
- la figure 2 est une vue de côté partiellement coupée du demi-élément de la figure 1.
- la figure 3 est une coupe transversale schématique d'un élément d'échangeur selon l'invention.
- la figure 4 montre schématiquement la superposition de deux éléments définissant le chemin de circulation du second fluide.
- la figure 5 est une vue en plan partielle du collecteur d'extrémité d'un élément d'échangeur.
- la figure 6 est une vue de côté correspondant à la figure 5.
- la figure 7 est une vue de dessus d'une variante de réalisation d'un collecteur d'un élément échangeur.
- la figure 8 est une vue éclatée très schématique d'un premier mode de réalisation d'un élément échangeur.
- la figure 9 est une vue éclatée d'un second mode de réalisation d'un élément échangeur.
- la figure 10 montre une variante de réalisation du collecteur d'un élément échangeur.
- la figure 11 est une vue éclatée d'une chaudière dont le fond est destiné à recevoir un élément échangeur selon l'invention.

Selon les figures 1, 2, 3, un élément d'échangeur de chaleur se compose d'une plaque principale (plaque supérieure) 1 et d'une plaque auxiliaire (plaque inférieure) 2 définissant entre elles le tube ou le chemin de circulation du fluide caloporteur (eau). Ce chemin est complété à une extrémité par un collecteur d'entrée/sortie 3, 4 communiquant avec la première branche 5 du chemin de circulation du fluide.

Cette pièce 3, 4, comporte des brides supérieure et inférieure 6, 7, pour réunir des éléments d'échangeur.

Chacun des éléments 3, 4, est une pièce par exemple en acier moulé définissant une chambre. A leur autre extrémité les plaques 1, 2, sont réunies par un bord 8. Les plaques comportent à chaque coin correspondant un prolongement de manière à définir entre le bord 8 et l'extrémité gauche de l'échangeur un passage pour le second fluide, qui, venant par exemple de-dessous l'élément échangeur représenté à la figure 1, passe par-dessus celui-ci en tournant au niveau de la fenêtre 11. A l'avant, le prolongement 9, qui peut ou non recevoir le premier fluide en communiquant avec le chemin 5, comme cela est représenté, comporte une gorge 10 qui est alignée avec les gorges des autres éléments d'échangeur placés par-dessus et sert à recevoir un joint ainsi que la cloison fermant l'échangeur à cette extrémité.

Au niveau de l'autre extrémité l'échangeur est fermé latéralement par la superposition des collecteurs 3, 4, et le passage du second fluide se fait par le dégagement 12 subsistant entre le bord droit 13 des plaques et l'élément de collecteur 3, 4.

Une telle disposition permet de conduire le fluide caloporteur de manière que celui-ci parcourt les éléments échangeurs soit en série, soit en parallèle, soit suivant une combinaison mixte série-parallèle. Pour cela, on utilise des coupelles de distribution ou d'obturation situées au niveau des raccordements ou entre les raccordements des collecteurs 3, 4. Cette disposition permet également de modifier ou d'adapter le nombre de plaques empilées afin d'adapter la puissance et le rendement des chaudières.

Ces coupelles ne sont pas représentées dans les dessins. Ces coupelles permettent d'assurer une obturation partielle ou totale de la communication entre deux collecteurs 3, 4.

Les figures 1 et 2 montrent également les déformations allongées, de section courbe 14, 15, de la plaque supérieure et de la plaque inférieure qui délimitent les chemins de passage du premier fluide. Certains des bossages 14, 15, sont séparés par une entretoise 16 à laquelle les plaques 1, 2, sont par ailleurs soudées.

Les différents éléments constituant l'élément d'échangeur sont réunis entre eux par des soudures.

La vue en coupe transversale partielle représentée à la figure 3 montre la structure d'un élément d'échangeur selon l'invention. Cet élément se compose des plaques principale et auxiliaire 1, 2, présentant des ondulations 14, 15. Cette figure laisse également apparaître deux entretoises 16, 16′. Ces entretoises sont soudées à la plaque supérieure 1, directement et la liaison avec la plaque inférieure 2 se fait à travers des perçages 17 réalisés dans les ondulations de la plaque inférieure 2 et à travers lesquels on soude les entretoises 16, 16′ à la plaque 2.

Selon la figure 3, la plaque principale 1 ou plaque supérieure, selon l'orientation représentée, comporte un bord deux fois replié selon ses parties 18, 19 pour former un retour 19. Le bord 19A de ce retour est soudé par une soudure 21 à l'arête 20A du bord 20 de la plaque auxiliaire ou plaque inférieure 2.

La partie à droite de l'élément d'échangeur selon la figure 3 a une forme symétrique de celle de la partie gauche représentée de manière explicite. (cette forme apparaît d'ailleurs à la figure 4).

Selon la figure 3, la plaque supérieure 1 a la forme d'une boîte renversée dans laquelle on place la plaque auxiliaire 2. Pour la fabrication, une fois les plaques 1 et 2 mises en forme, on soude sur la plaque supérieure 1, sur son côté intérieur, les entretoises 16, 16′ par les cordons de soudure 22, 23 puis à travers les perçages 17 on soude des bouchons 24 qui solidarisent la plaque inférieure aux entretoises 16. La plaque inférieure 2 est également reliée par le cordon de soudure 21.

La figure 4 montre l'empilage de deux éléments échangeurs 30, 31, qui définissent entre eux un ou des passages 32 pour le second fluide. L'écartement est assuré par les bords des éléments ainsi empilés.

Les figures 5 et 6 montrent de manière séparée et détaillée la forme d'un demi-collecteur.

L'élément d'échangeur de chaleur selon les figures 1 et 2 comporte à l'une de ses extrémités deux demi-collecteurs, l'un pour l'arrivée du premier fluide, l'autre pour le départ du premier fluide. Ces éléments sont identiques à l'élément représenté aux figures 5 et 6. L'un des éléments est utilisé dans la position représentée à la figure 5, l'autre est utilisé dans la position renversée.

Comme déjà indiqué, ces éléments se composent d'un cylindre d'arrivée 40 muni de deux brides 41, 42, à perçage 43 pour l'assemblage des éléments entre eux. Le cylindre 40 communique par un conduit 44 avec une chambre 45 débouchant dans un manchon 46. Le manchon 46 est relié aux plaques supérieure et inférieure de l'élément d'échangeur. L'extrémité gauche, selon la figure 5, de la chambre 45 est fermée par une cloison 47.

L'extrémité libre du manchon 46 est délimitée par une surface périphérique conique 48 pour le cordon de soudure. Il en est de même du bord 49 de la cloison 47.

La surface 48 sert aux cordons de soudure sur l'entrée de la chambre 5 (figure 1) et la surface conique 49 sert aux cordons de soudure reliant deux éléments tels que celui de la figure 5 pour former la pièce venant à l'extrémité de l'élément d'échangeur comme déjà indiqué.

La figure 7 montre une variante de ce demi-élément d'extrémité. Dans cette figure, on a utilisé les mêmes références pour désigner les mêmes éléments que ci-dessus.

Cet élément se distingue par sa forme principale rectangulaire. Il comporte à son entrée une chambre 55 et un conduit de sortie 56 terminé lui aussi par une surface périphérique conique 58 pour le cordon de soudure. Cette chambre est délimitée par une cloison 57 et l'élément se poursuit par la partie 58.

La construction d'un élément d'échangeur apparaîtra plus clairement à l'examen de la figure 8. Selon cette figure, qui est une vue éclatée, l'élément se compose du corps 60 terminé par une tête 61 formant collecteur d'entrée et de sortie constitué très schématiquement de deux éléments mis bout à bout comme celui représenté à la figure 5. L'autre extrémité du corps 60 est munie d'un élément d'extrémité 62 qui forme un passage de circulation pour le premier fluide et comporte une ouverture pour le passage du second fluide.

Le mode de réalisation représenté en vue éclatée à la figure 9 comporte également un corps 60 et une extrémité 61 comme à la figure 8 mais l'élément 62 est remplacé par deux talons 63, 64 correspondant à la forme de l'extrémité 9 apparaissant aux figures 1 et 2.

La figure 11 montre une chaudière selon l'invention susceptible de recevoir dans sa partie inférieure un élément échangeur comme ceux décrits ci-dessus.

Ce corps de chaudière à foyer tubulaire présente une section polygonale dont les facettes sont formées par des chemises d'eau 70, 71, 72, 73, 74, 75, 76, 77, reliées entre elles pour définir un chemin de circulation du fluide caloporteur. Selon la figure, 80 du fluide (flèche) se fait dans la boîte à eau 74 et la sortie se fait à l'extrémité par le raccord d'extrémité 81.

Le corps de foyer de cette chaudière est de préférence composé de boîtes à eau de forme normalisée et les extrémités de la chaudière sont fermées, comme cela apparaît en partie droite, par une boîte à eau constituée d'une première plaque 82 et d'une deuxième plaque 83, cette dernière ayant des entretoises 84, 85, 86, définissant le chemin de circulation du fluide caloporteur. Le raccord de sortie 81 est relié à cette boîte à eau.

Enfin la chaudière comporte des pattes de levage ou de manutention 88, 89. Sur les côtés on a des pattes comme les pattes 90, 91 qui servent au vissage de l'extrémité avant non représentée de la chaudière.

Selon l'invention, le fond 92 est constitué par un élément échangeur de chaleur tel que ceux décrits ci-dessus.

## Revendications

1°) Echangeur de chaleur comprenant:
- un empilage d'éléments traversés par un premier fluide et définissant entre eux le chemin de passage d'un second fluide (fumée),
- une tête (3, 4) munie de moyens de raccordement d'entrée et de sortie pour le premier fluide,
- de moyens d'assemblage, échangeur caractérisé en ce que chaque élément de l'échangeur est un corps formant un tube (1, 2), le corps est en forme de tube constitué :
- d'une plaque principale (1),
- d'une plaque auxiliaire (2),
les plaques ayant des déformations (14) pour les surfaces d'échange et des entretoises d'écartement (16, 16′) formant le chemin pour le passage du premier fluide. Les pièces de tête comportent :
- une première extrémité de plaque (3, 4) munie d'un raccord (6, 7) d'entrée et de sortie du premier fluide,
- une deuxième extrémité (8, 9) complétant le chemin de circulation du premier fluide,
- les bords (5) de deux côtés parallèles des éléments formant des entretoises d'écartement définissant le chemin de circulation du second fluide entre les éléments.

2°) Echangeur selon la revendication 1, caractérisé en ce que la plaque principale (1) comporte des retours (5) le long de deux bords parallèles pour former des entretoises d'écartement, ces bords étant rabattus et la plaque auxiliaire (2) comporte des retours pour être soudée dans la plaque principale en retrait des retours des bords parallèles.

3°) Echangeur selon l'une quelconque des revendications 1 et 2, caractérisé en ce que les plaques (1, 2) principale et auxiliaire sont embouties.

4°) Echangeur selon l'une quelconque des revendications 1 à 3, caractérisé en ce que les déformations (14) des plaques (1, 2) correspondent à une section ondulée, complémentaire pour la plaque principale (1) et la plaque auxiliaire (2), et les entretoises (16, 16′) sont fixées aux plaques (1, 2) dans les creux en regard, séparant les ondulations.

5) Echangeur selon la revendication 1, caractérisé en ce que les raccords (6, 7) comportent des brides à l'écartement des éléments pour l'empilage de ceux-ci et la mise en communication des éléments pour former le passage du premier fluide.

6) Echangeur selon la revendication 1, caractérisé en ce que les pièces de tête (3, 4) sont des pièces en acier moulé.

7°) Echangeur selon l'une quelconque des revendications 1 à 6, caractérisé par des coupelles d'obturation partielle ou totale placées entre les collecteurs (3, 4) pour brancher les éléments en série, parallèle ou parallèle/série sur le parcours du premier fluide.

8°) Chaudière caractérisée en ce qu'elle est équipée d'un échangeur selon l'une quelconque des revendications 1 à 7.

9°) Chaudière à foyer tubulaire à section polygonale, caractérisée en ce qu'elle est formée de plaques planes (70, 77) constituant des chemises de fluide caloporteur, et le fond (92) de la chaudière est constitué par un élément d'échangeur selon l'une quelconque des revendications 1 à 7.

## Claims

1. Heat exchanger comprising:
- a stack of elements traversed by a first fluid and defining therebetween the route of the passage of a second fluid (smoke);
- a head (3, 4) equipped with connection means for the input and output of the first fluid;
- assembly means;
characterised in that each exchanger element is a body forming a tube (1, 2), the tubular body consisting of:
- a principal plate (1);
- an auxiliary plate (2);
the plates having deformations (14) for the exchange surfaces and spacer members (16, 16′) forming the route for the passage of the first fluid;
the head sections comprising:
- a first plate end (3, 4) equipped with a connection piece (6, 7) for the input and output of the first fluid;
- a second end (8, 9) completing the route for the circulation of the first fluid;
- the edges (5) of two parallel sides of the elements forming spacer members defining the route for the circulation of the second fluid between the elements.

2. Exchanger according to Claim 1, characterised in that the principal plate (1) comprises turned-over sections (5) along two parallel edges in order to form the spacer members, these edges being folded over, and the auxiliary plate (2) comprises turned-over sections so as to be welded into the principal plate set back from the turned-over sections of the parallel edges.

3. Exchanger according to either of Claims 1 and 2, characterised in that the principal and auxiliary plates (1, 2) are dished.

4. Exchanger according to any one of Claims 1 to 3, characterised in that the deformations (14) in the plates (1, 2) correspond to an undulating section, which is complementary for the principal plate (1) and the auxiliary plate (2), and the spacer members (16, 16′) are secured to the plates (1, 2) in the opposite hollows, separating the undulations.

5. Exchanger according to Claim 1, characterised in that the connection pieces (6, 7) comprise flanges at the spacing between the elements for stacking the latter and connecting the elements so as to form the passage for the first fluid.

6. Exchanger according to Claim 1, characterised in that the head sections (3, 4) are cast steel parts.

7. Exchanger according to any one of Claims 1 to 6, characterised by partial or total sealing cups located between the collectors (3, 4) in order to connect the elements in series, in parallel or in parallel/series along the route of the first fluid.

8. Boiler characterised in that it is equipped with an exchanger according to any one of Claims 1 to 7.

9. Boiler having a tubular hearth with a polygonal cross-section, characterised in that it is formed of planar plates (70, 77) forming heat-transferring fluid liners, and the base (92) of the boiler is formed by an exchanger element according to any one of Claims 1 to 7.

## Patentansprüche

1. Wärmeaustauscher, bestehend aus
- einem Stapel von Elementen, die von einem ersten Fluid durchströmt werden und zwischen sich den Strömungsweg eines zweiten Fluids (Rauch) begrenzen,
- einem kopf (3, 4), versehen mit Ahschlußmittein für Zufuhr und Abfluß des ersten Fluids,
- Montagemittein.
Wärmeaustauscher, dadurch gekennzeichnet, daß jedes Element des Austauschers ein ein Rohr (1, 2) bildender Körper ist, wobei der Körper rohrförmig ist und aus
- einer Hauptplatte (1),
- einer Hilfsplatte (2)
besteht, wobei die Platten Verformungen (14) für die Austauschflächen und Abstandsstücke (16, 16′) aufweisen, die den Strömungsweg für das erste Fluid bilden.
Die Bauteile des Kopfes umfassen:
- ein erstes Plattenende (3, 4), versehen mit einem Anschluß (6, 7) für die Zufuhr und den Abfluß des ersten Fluids,
- ein zweites Ende (8, 9), das den Zirkulationsweg des ersten Fluids vervoliständigt,
- die Ränder (5) von zwei parallelen Seiten der Elemente bilden Abstandsstücke, die den Zirkulationsweg des zweiten Fluids zwischen den Elementen begrenzen.

2. Wärmeaustauscher gemäß Patentanspruch 1, dadurch gekennzeichnet, daß die Hauptplatte (1) entlang zweier paralleler Ränder Abkantungen (5) zur Ausbildung von Abstandsstücken aufweist, wobei diese Ränder umgebogen sind, und daß die Hilfsplatte (2) Abkantungen zum Anschweißen an die Hauptplatte hinter den Umsohlägen der parallelen Ränder aufweist.

3. Wärmeaustauscher gemäß irgendeinem der Patentansprüche 1 und 2, dadurch gekennzeichnet, daß die Hauptplatte (1) und die Hilfsplatte (2) getreiben sind.

4. Wärmeaustauscher gemäß irgendeinem der Patentansprüche 1 bis 3, dadurch gekennzeichnet, daß die Verformungen (14) der Platten (1, 2) einer wellenförmigen Oberfläche entsprechen, wobei die der Hauptplatte (1) denen der Hilfsplatte (2) komplementär sind, und daß die Abstandsstücke (16, 16′) in den einander gegenüberliegenden Vertiefungen, die zwischen den Wellen liegen, an den Platten (1, 2) befestigt sind.

5. Wärmeaustauscher gemäß Patentanspruch 1, dadurch gekennzeichnet, daß die Anschlüsse (6, 7) Flansche zur Distanzierung der Elemente zu deren Stapelung und zur Herstellung der Verbindung zwischen den Elementen zur Ausbildung des Druchganges für das erste Fluid tragen.

6. Wärmeaustauscher gemäß Patentanspruch 1, dadurch gekennzeichnet, daß die Kopfteile (3, 4) aus Stahlguß bestehen.

7. Wärmeaustauscher gemäß irgendeinem der Patentansprüche 1 bis 3, gekennzeichnet durch Teller zum partiellen oder vollständigen Verschließen, die zwischen den Sammlern (3, 4) angeordnet sind, um die Elemente auf dem Weg des ersten Fluids in Serie, parallel oder parallel/in Serie zu schalten.

8. Heizkessel, dadurch gekennzeichnet, daß er mit einem Austauscher gemäß irgendeinem der Patentansprüche 1 bis 7 ausgerüstet ist.

9. Heizkessel mit röhrenförmigen Feuerraum mit mehreckigem Querschnitt, dadurch gekennzeichnet, daß er aus ebenen Platten (70, 77) besteht, die Kühlmittelmäntel bilden, und daß der Boden (92) des Heizkessels durch ein Austauscherelement gemäß irgendeinem der Patentansprüche 1 bis 7 gebildet wird.
